# NEUE EUROPÄISCHE PATENTSCHRIFT

(11) **EP 1 378 881 B2**
(45) Veröffentlichungstag und Bekanntmachung des Hinweises auf die Entscheidung über den Einspruch: **25.07.2018**
(45) Hinweis auf die Patenterteilung: 26.05.2010
(21) Anmeldenummer: 03014342.4
(22) Anmeldetag: 26.06.2003
(51) Int. Cl.: G09F 9/302, G09F 9/305, G02B 6/00

(54) **Optischer Signalgeber, insbesondere für die Bedienblende eines Haushaltsgrossgerätes**
Optical signaler, specially at the control panel of a house appliance
Signalisateur optique, particulièrement pour le panneau de commande d'un appareil électroménager

(30) Priorität: 04.07.2002 DE 10230023
(43) Veröffentlichungstag der Anmeldung: 07.01.2004
(73) Patentinhaber: Diehl AKO Stiftung & Co. KG, 88239 Wangen (DE)
(72) Erfinder: Brauchle, Andreas, 88410 Bad Wurzach (DE)
(74) Vertreter: Diehl Patentabteilung

(56) Entgegenhaltungen:
- DE-A1- 3 104 662
- DE-A1- 3 704 574
- DE-A1- 3 704 574
- DE-C1- 10 112 640
- DE-U1- 9 212 999
- DE-U1- 29 613 798
- DE-U1- 29 613 798
- PATENT ABSTRACTS OF JAPAN Bd. 018, Nr. 273 (P-1742), 24. Mai 1994 (1994-05-24) & JP 06 043814 A (KOJIMA PRESS CO LTD), 18. Februar 1994 (1994-02-18)

## Beschreibung

Die Erfindung betrifft einen Signalgeber gemäß dem Oberbegriff des Anspruches 1 bzw. 3, wie er beispielsweise aus der DE 92 12 999 U1 oder der DE 101 12 640 C1 bekannt ist.
wie er beispielsweise aus der DE 92 12 999 U1 oder der DE 101 12 640 C1 bekannt ist.

Von marktgängigen Haushaltsgroßgeräten ist es bekannt, in einer Bedienblende (wie sie etwa aus Fig. 1 der DE 31 04 662 A1 ersichtlich ist) neben Funktionsschaltern zur Auswahl von abzuarbeitenden Betriebsarten alphanumerischen Siebensegment-Infomnationsanzeigen etwa über aktuelle Betriebszustände und gegebenenfalls auch noch einfache optische Signalgeber anzuordnen, die jeweils nur entweder ausgeschaltet (dunkelgesteuert) oder aber eingeschaltet (hellgesteuert) und für besondere Signalgaben auch im Intervallbetrieb blinkend ansteuerbar sind.

Pro Signalgeber ist eine individuell ansteuerbare Lichtquelle mechanisch und elektrisch an eine hinter der Bedienblende gelegene Schaltungsplatine angeschlossen. Die Lichtabstrahlung wird von dort mittels eines Lichtleiters an denjenigen Ort in der Bedienblende geführt, an dem mittels der strahlenden Sichtfläche die Signalgabe erfolgen soll, etwa als variable 7-Segment-Anzeige mit ihren sieben Signalgebern. Der Lichtleiter kann mit seiner abstrahlenden Sichtfläche hinter einem lichtdurchlässigen Bereich der Bedienblende enden oder durch ein Blendenloch bis zur sichtseitigen Blendenoberfläche vorragen. Eine solche Anordnung ist aus JP-A-06043814 bekannt. Die der abstrahlenden Sichtfläche des Lichtleiters gegenüberliegende, einstrahlseitige Lichtquelle kann eine Miniatur-Glühlampe sein. Bevorzugt wird aber pro Signalgeber, also pro Lichtleiter die entschieden kleiner bauende und hinsichtlich Wirkungsgrad und Lebensdauer günstigere lichtemittierende Diode (LED) eingesetzt, die dann vorzugsweise als ungehäuster Chip in SMD-Technik unmittelbar auf die Schaltungsplatine montiert ist.

In der Praxis besteht das Problem, dass je nach der Gehäuseausgestaltung mit der Ausbildung und Anordnung der Bedienblende und je nach den Einbaugegebenheiten für die Leiterplatte unterschiedliche Abstände von den Lichtquellen zur Bedienblende mittels der Signalgeber-Lichtleiter zu überbrücken sind. Das bedingt eine kostspielige Logistik hinsichtlich der vorzuhaltenden Signalgeber mit unterschiedlichen Einbaulängen in Produktion und Service. In Erkenntnis dieser Gegebenheiten liegt vorliegender Erfindung die technische Problemstellung zugrunde, hier Abhilfe zu schaffen durch einen standardisierbaren solchen Signalgeber auf Lichtleiterbasis.

Gemäß den im Hauptanspruch angegebenen wesentlichen Lösungsmerkmalen sind erfindungsgemäß zwischen der Leiterplatte für die Lichtquelle und der Bedienblende für die Signalgabe nun Signalgeber unterschiedlicher axialer Längen einsetzbar. Die Gruppe der Lichtleiter einer Anzeige wird über seiner Lichtquelle auf der Leiterplatte mittels eines mehrkanaligen Sockels positioniert und gegenüberliegend, also abstrahlseitig, in einem entsprechend der Anzeigegeometrie durchbrochenen Boden gehaltert.

Es muss dabei der Lichtleiter selbst sich nicht vom nahe der Abstrahlebene gelegenen Boden bis unmittelbar über die Lichtquelle erstrecken - je nach der momentanen Längenvorgabe für den einzelnen Signalgeber und seiner Eintauchlänge in den Sockel kann zwischen Lichtquelle und einstrahlseitigem Ende des Lichtleiters im Sockel ein mehr oder weniger langer Abstand bestehen. Dieser Übergangs-Hohlraum weist zweckmäßigerweise eine gut reflektierende Kanal-Wandung im Sockel auf, vorzugsweise durch entsprechend helle Materialwahl für den mehrkanaligen Sockel.

Bezüglich zusätzlicher Merkmale, Weiterbildungen und Vorteile zur erfindungsgemäßen Lösung wird auf die weiteren Ansprüche und auf die nachstehende Beschreibung von beschränkt auf das Wesentliche aber angenähert maßstabsgerecht stark vergrößert in der Zeichnung skizzierten Realisierungsbeispielen verwiesen. In der Zeichnung zeigt
- Fig. 1: eine preisgünstige Herstellung variabler Lichtleiterlängen,
- Fig. 2: einen Einsatz variabler Lichtleiterlängen gemäß Fig. 1 bei variablen Haubenlängen,
- Fig. 3: einen Einsatz variabler Lichtleiterlängen gemäß Fig. 1 bei variablen Sockellängen,
- Fig. 4: einen Einsatz variabler Sockellängen bei Lichtleitern konstanter Länge,
- Fig. 5: variable Signalgeberlängen bei einen Einsatz konstanter Längen von Haube, Sockel und Lichtleiter sowie
- Fig. 6: eine Gruppierung mehrerer Lichtleiter für einen Einsatz etwa gemäß Fig. 4.

Eine erfindungsgemäße Ausführungsform ist in Fig. 5 und der zugehörigen Beschreibung gezeigt. Die anderen Figuren und zugehörigen Beschreibungsteile zeigen Hintergrundinformationen, die zum Verstehen der Erfindung wichtig sind, aber nicht Gegenstand der Erfindung sind.

Fig. 1 skizziert im Axial-Längsschnitt eine Spritzgrußform 11 mit ihrem Einspritzkanal 12 für den Kunststoffspritzguß eines Lichtleiters 13 mit in diesem Beispielsfalle kegelstumpfförmigem Kopfteil 14 vor einem zylindrischen Schaft 15, dessen variabel vorgebbare Länge durch einen koaxial hinter dem Schaft 15 unterschiedlich tief in die Spritzgußform 11 eintauchenden Auswerfer 16 bestimmt ist.

Gemäß Flg. 2 ff dient der Halterung eines vorzugsweise leicht konkaven Lichteintritts-Stirnendes 17 vor einer miniaturisierten Lichtquelle 18 (insbesondere in Form eines LED-Chip) auf einer Leiterplatte 19 der zentrale, nicht unbedingt zylindrische Kanal 30 in einem dickwandigen mehrkanaligen Sockel 20 (vgl. Fig. 6), der mechanisch (etwa mittels Rastbeinen 33, vgl. Fig. 6 unten) strahlseitig über der Position der Lichtquelle 18 in der Leiterplatte 19 oder abstrahlseitig befestigt sein kann. Der Sockel 20 kann auf seiner Außenmantelfläche 21 mit radial vorspringenden, zur Leiterplatte 19 hin weisenden Rastnasen 22 ausgestattet sein. Diese werden dann über ihre Anlaufschrägen von Bügeln 23 radial überwunden und dann axial hintergriffen, die an Federarmen 24 vor der Wandung 25 einer schlanken topfförmigen Haube 26 achsparallel vorragen. Der Boden 28, in dessen Durchbrechungen die Lichtleiter 13 abstrahlseitig enden, kann aber auch unmittelbar auf dem oberen Ende eines entsprechend lang ausgeführten Sockels 20 enden. Jede Durchbrechung 27 im Boden 28 nimmt das Abstrahlende 29 eines Lichtleiters 13 radial möglichst spielfrei auf. Entgegen der Beispielsdarstellung muß dafür keine Durchmesserverringerung in Form einer umlaufenden Stufe als Sitz am Kopfteil 14 vorgesehen sein. Auch würde es genügen, die radiale Stützfunktion des Bodens 28 zum Sockel 20 hin zu verlegen oder an einer kragenförmig umlaufenden Halteplatte 35 zu realisieren. Der durchbrochene Boden 28 kann also wie dargestellt sowohl (als wenigstens radiale) Halterung wie auch als sichtseitige Symbolblende für das abstrahlseitige Ende des Lichtleiters 13 dienen.

Der Schaft 15 eines jeden Lichtleiters 13 wird in Richtung auf die Lichtquelle 18 in seinem Kanal 30 im Sockel 20 hineingeschoben. Die Länge des Schaftes 15 ist in Bezug auf die anderen Axialabmessungen dafür so gewählt, dass sein konkaves Stirnende 17 nicht mechanisch in Anlage gegen die Lichtquelle 18 gerät, um hier Druckerscheinungen und daraus etwa resultierende mechanische Zerstörungen zu vermeiden.

Fig. 3 stellt gegenüber Fig. 2 mit konstanter Sockellänge die entsprechenden Verhältnisse bei einer distanzüberbrückenden Haube 26 konstanter axialer Länge auf einem hier zur Vereinfachung einkanalig dargestellten Sockel 20 dar, der gemäß den Einbauerfordemissen auf die passende axiale Abmessung abgelängt ist, bei angepaßter Länge des Lichtleiter-Schaftes 15.

Die Verhältnisse bei (wie in Fig. 3) konstanter Haubenlänge 26 unter dem Boden 28 aber nun nicht-angepaßter Schaftlänge 15 des Lichtleiters 13 sind aus der Gegenüberstellung der Längsschnittdarstellung zu Fig. 4 ersichtlich. Der Lichtleiter 13 mit konstanter Länge seines Schaftes 15 wird wieder entsprechend tief in den zugeordneten Kanal 30 des Sockels 20 hineingeschoben. Wegen des nun relativ langen verbleibenden Lichtweges zwischen der Lichtquelle 18 und dem Lichteintritts-Stirnende 17 in den Schaft 15 des Lichtleiters 13 weist der hohle Sockel 20 zur Vermeidung von Helligkeitsverlust zweckmäßigerweise gute Reflexionseigenschaften jedenfalls der Innenmantelfläche 31 seines Längs-Kanales 30 auf. Um dafür diese Fläche 31 nicht eigens beschichten oder sonstwie kostspielig bearbeiten zu müssen, ist es vorteilhaft, den Sockel 20 insgesamt aus einem gut reflektierenden Material wie etwa weißem PBT (vorzugsweise mit typisch 25 % weißen Farbpigmenten) zu spritzen.

Diese Schlußfolgerung gilt entsprechend für die Variante nach Fig. 5. Unter Verzicht auf eine starre Längspositionierung der Haube 26 auf dem Sockel 20 über definiert gelegene Rastnasen und Rastkrallen gemäß Flg. 2 bis Fig. 4 ist nun erfindungsgemäß für eine variable Längspositionierung eine (vgl. die vergrößerte Detaildarstellung X) sägezahn- oder ratschenartige Sperrverzahnung zwischen dem Innern der Haubenwandung 25 und der Außenwandung des Sockels 20 vorgesehen. Dadurch läßt sich jede Höheneinstellung der Haube 26 relativ zur Leiterplatte 19 mit ihrer Lichtquelle 18 in feinen Rastschritten einstellen. Eine völlig stufenlose Anpassung an die aktuell gegebenen Einbauerfordernisse wird bei Verzicht auf die Sägezahnkopplung durch einen rein reibschlüssigen Preßsitz der Haube 26 auf dem Sockel 20 erzielt.

Wenn also wie gemäß Fig. 6 für eine mehrstellige Siebensegment-Darstellung der Information ein komplexer Signalgeber 10 aus der Geometrie mehrerer einander benachbart gruppierter Abstrahlenden 29 von Lichtleitern 13 zusammengesetzt ist, sind mehrere Lichtquellen 18 in entsprechendem Muster auf der Leiterplatte 19 angeordnet. Um die Lage des über diesen Positionen aufragenden Lichtleiter 13 entsprechend zu positionieren, sind sie in die Kanäle 30 des Sockels 20 gesteckt.

## Patentansprüche

1. Optischer Signalgeber (10) mit einem Lichtleiter (13), der sich von einem Abstrahlende (29) in Richtung auf eine Lichtquelle (18) erstreckt, die auf einer Leiterplatte (19) in Abstand zum Abstrahlende (29) angeordnet ist, wobei der mit seinem Abstrahlende (29) in eine Durchbrechung (27) in einem Boden (28) einer Haube (26) hinein ragende Lichtleiter (13) in einem hohlen Sockel (20) vor der Lichtquelle (18) gehaltert ist,
**dadurch gekennzeichnet, dass**
die Haube (26) an dem Sockel (20) gehaltert ist: und
Lichtleiter (13) konstanter Länge in Sockeln (20) und Hauben (26) ebenfalls konstanter Länge radial gehaltert sind, deren Überdeckungslängen variabel sind.

2. Signalgeber nach Anspruch 1,
**dadurch gekennzeichnet, dass**
der Lichtleiter (13) mehr oder weniger tief in einen Kanal (30) des mehrkanaligen Sockels (20) eintaucht, dessen Innenmantelfläche (31) gute Reflexionseigenschaften aufweist.

3. Optischer Signalgeber (10) mit einem Lichtleiter (13), der sich von einem Abstrahlende (29) in Richtung auf eine Lichtquelle (18) erstreckt, die auf einer Leiterplatte (19) in Abstand zum Abstrahlende (29) angeordnet ist, wobei der mit seinem Abstrahlende (29) in eine Durchbrechung (27) in einem Boden (28) einer Haube (26) hinein ragende Lichtleiter (13) in einem hohlen Sockel (20) vor der Lichtquelle (18) gehaltert ist,
**dadurch gekennzeichnet, dass**
die Haube (26) an dem Sockel (20) gehaltert ist; und
der Lichtleiter (13) konstanter Länge je nach Längenvorgabe für den Signalgeber (10) mehr oder weniger tief in einen Kanal (30) des mehrkanaligen Sockels (20) eintaucht, dessen Innenmantelfläche (31) gute Reflexionseigenschaften aufweist.

4. Signalgeber nach Anspruch 3,
**dadurch gekennzeichnet, dass**
Lichtleiter (13) konstanter Länge in Sockeln (20) und Hauben (26) ebenfalls konstanter Länge radial gehaltert sind, deren Überdeckungslängen variabel sind.

5. Signalgeber nach einem der Ansprüche 1 bis 4,
**dadurch gekennzeichnet, dass**
eine achsparallele Ratschenverbindung zwischen der Haube (26) und dem Sockel (20) vorgesehen ist.

6. Signalgeber nach einem der Ansprüche 1 bis 4,
**dadurch gekennzeichnet, dass**
ein Presssitz zwischen der Haube (26) und dem Sockel (20) vorgesehen ist.

7. Signalgeber nach einem der vorangehenden Ansprüche,
**dadurch gekennzeichnet, dass**
die Haube (26) sich axial mit einer Durchbrechung (27) im Haubenboden (29) gegen eine stufenförmige Verjüngung hinter dem Abstrahlende (29) des Lichtleiters (13) oder mit einer stufenförmigen Verjüngung ihres Innenquerschnitts gegen eine am Lichtleiter (13) kragenförmig umlaufende Halteplatte (35) abstützt.

8. Signalgeber nach einem der vorangehenden Ansprüche,
**dadurch gekennzeichnet, dass**
mehrere Kanäle (30) für eine Anordnung von Lichtleitern (13) in vorgegebener geometrischer Relation parallel zueinander ausgebildet sind.

9. Signalgeber nach einem der vorangehenden Ansprüche,
**dadurch gekennzeichnet, dass**
mehrere Lichtleiter (13) in vorgegebener geometrischer Relation parallel zueinander beiderseits einer Halteplatte (35) oder unter dem Boden (28) einstückig ausgebildet sind.

## Claims

1. Optical signal transmitter (10) with an optical waveguide (13) which extends from an emitting end (29) in the direction of a light source (18) which is arranged on a printed circuit board (19) at a distance from the emitting end (29), wherein the optical waveguide (13) projecting with its emitting end (29) into a cutout (27) in a base (28) of a hood (26) is held in a hollow socket (20) in front of the light source (18), **characterized in that** the hood (26) is held on the socket (20); and optical waveguides (13) of constant length are held radially in sockets (20) and hoods (26) which are likewise of constant length and whose overlap lengths are variable.

2. Signal transmitter according to Claim 1, **characterized in that** the optical waveguide (13) dips to a greater or lesser depth into a channel (30) of the multi-channel socket (20), whose internal lateral surface (31) has good reflection properties.

3. Signal transmitter according to Claim 1, **characterized in that** optical waveguides (13) of constant length are held radially in sockets (20) and hoods (26) which are likewise of constant length and whose overlap lengths are variable.

4. Optical signal transmitter (10) with an optical waveguide (13) which extends from an emitting end (29) in the direction of a light source (18) which is arranged on a printed circuit board (19) at a distance from the emitting end (29), wherein the optical waveguide (13) projecting with its emitting end (29) into a cutout (27) in a base (28) of a hood (26) is held in a hollow socket (20) in front of the light source (18), **characterized in that** the hood (26) is held on the socket (20); and the optical waveguide (13) of constant length depending on the length specification for the signal transmitter (10) dips to a greater or lesser depth into a channel (30) of the multi-channel socket (20), whose internal lateral surface (31) has good reflection properties.

5. Signal transmitter according to one of Claims 1 to 4, **characterized in that** an axially parallel ratchet connection is provided between the hood (26) and the socket (20).

6. Signal transmitter according to one of Claims 1 to 4, **characterized in that** an interference fit is provided between the hood (26) and the socket (20).

7. Signal transmitter according to one of the preceding claims, **characterized in that** the hood (26) is axially supported with a cutout (27) in the hood base (29) against a stepped taper behind the emitting end (29) of the optical waveguide (13), or with a stepped taper of its internal cross section against a holding plate (35) running in the form of a collar around the optical waveguide (13).

8. Signal transmitter according to one of the preceding claims, **characterized in that** a plurality of channels (30) are designed for an arrangement of optical waveguides (13) in a prescribed geometrical relationship parallel to one another.

9. Signal transmitter according to one of the preceding claims, **characterized in that** a plurality of optical waveguides (13) are designed integrally and parallel to one another in a prescribed geometrical relationship on both sides of a holding plate (35) or under the base (28).

## Revendications

1. Générateur de signal optique (10) comprenant une fibre optique (13) qui s'étend d'une extrémité de rayonnement (29) en direction d'une source de lumière (18), laquelle est disposée sur un circuit imprimé (19) à distance de l'extrémité de rayonnement (29), dans lequel la fibre optique (13) qui fait saillie avec son extrémité de rayonnement (29) dans une traversée (27) dans un fond (28) d'un capot (26) est maintenue dans un socle creux (20) avant la source de lumière (18), **caractérisé en ce que** le capot (26) est maintenu sur le socle (20) ; et la fibre optique (13) de longueur constante est maintenue radialement dans des socles (20) et des capots (26) qui sont eux aussi de longueur constante, mais dont les longueurs de chevauchement sont variables.

2. Générateur de signal selon la revendication 1, **caractérisé en ce que** la fibre optique (13) pénètre plus ou moins profondément dans un conduit (30) du socle (20) à plusieurs conduits, dont la surface d'enveloppe intérieure (31) présente de bonnes propriétés de réflexion.

3. Générateur de signal optique (10) comprenant une fibre optique (13) qui s'étend d'une extrémité de rayonnement (29) en direction d'une source de lumière (18), laquelle est disposée sur un circuit imprimé (19) à distance de l'extrémité de rayonnement (29), dans lequel la fibre optique (13) qui fait saillie avec son extrémité de rayonnement (29) dans une traversée (27) dans un fond (28) d'un capot (26) est maintenue dans un socle creux (20) avant la source de lumière (18), **caractérisé en ce que** le capot (26) est maintenu sur le socle (20) ; et la fibre optique (13) de longueur constante, suivant l'indication de longueur pour le générateur de signal (10), pénètre plus ou moins profondément dans un conduit (30) du socle (20) à plusieurs conduits, dont la surface d'enveloppe intérieure (31) présente de bonnes propriétés de réflexion.

4. Générateur de signal selon la revendication 3, **caractérisé en ce que** la fibre optique (13) de longueur constante est maintenue radialement dans des socles (20) et des capots (26) qui sont eux aussi de longueur constante, mais dont les longueurs de chevauchement sont variables.

5. Générateur de signal selon l'une des revendications 1 à 4, **caractérisé en ce qu'**il est prévu une liaison à cliquet à axes parallèles entre le capot (26) et le socle (20).

6. Générateur de signal selon l'une des revendications 1 à 4, **caractérisé en ce qu'**il est prévu un ajustement serré entre le capot (26) et le socle (20).

7. Générateur de signal selon l'une des revendications précédentes, **caractérisé en ce que** le capot (26) s'appuie dans le sens axial avec une traversée (27) dans le fond du capot (29) contre un rétrécissement étagé derrière l'extrémité de rayonnement (29) de la fibre optique (13) ou avec un rétrécissement étagé de sa section transversale intérieure contre une plaque de maintien (35) périphérique en forme de collerette sur la fibre optique (13).

8. Générateur de signal selon l'une des revendications précédentes, **caractérisé en ce que** plusieurs conduits (30) sont configurés parallèlement les uns aux autres pour une disposition des fibres optiques (13) dans une relation géométrique prédéfinie.

9. Générateur de signal selon l'une des revendications précédentes, **caractérisé en ce que** plusieurs fibres optiques (13) sont configurées d'une seule pièce parallèlement les unes aux autres dans une relation géométrique prédéfinie des deux côtés d'une plaque de maintien (35) ou sous le fond (28).
